# EUROPÄISCHE PATENTSCHRIFT

(11) **EP 0 931 189 B1**
(45) Veröffentlichungstag und Bekanntmachung des Hinweises auf die Patenterteilung: **17.04.2002**
(21) Anmeldenummer: 97911218.2
(22) Anmeldetag: 13.10.1997
(51) Int. Cl.: D02H 13/00, D02H 13/18

(54) **VERFAHREN UND VORRICHTUNG ZUM BEWICKELN EINES KETTBAUMS**
METHOD AND DEVICE FOR WINDING A ROLL BEAM
PROCEDE ET DISPOSITIF POUR L'ENROULEMENT SUR UNE ENSOUPLE DE CHAINE

(30) Priorität: 14.10.1996 DE 19642410
(43) Veröffentlichungstag der Anmeldung: 28.07.1999
(73) Patentinhaber: Sucker-Müller-Hacoba GmbH & Co., D-41066 Mönchengladbach (DE)
(72) Erfinder: KREMER, Hubert, D-47929 Grefrath (DE)
(74) Vertreter: Frese-Göddeke, Beate, Dr.
(86) Internationale Anmeldenummer: EP9705634
(87) Internationale Veröffentlichungsnummer: WO9816674

(56) Entgegenhaltungen:
- EP-A- 0 174 631
- EP-A- 0 417 623
- DE-A- 3 404 255
- DE-A- 4 315 222

## Beschreibung

Die Erfindung bezieht sich auf ein Verfahren zum Bewikkeln eines Kettbaums mit den Verfahrensschritten entsprechend dem Oberbegriff des Anspruchs 1. Ein solches Verfahren und eine entsprechende Vorrichtung sind aus DE-A-43 15 222 bekannt.

Beim Bewickeln eines Kettbaums ist es von Bedeutung, daß die Fäden der Fadenschar zwischen den Seitenscheiben des Kettbaums über die Kettbaumbreite gleichmäßig verteilt aufgewickelt werden. Hierzu ist aus der DE-A-34 04 255 ein Verfahren bekannt, bei dem zur Ermittlung der Meßwerte Lichtschranken eingesetzt werden, die jeweils aus Lichtquelle und Empfänger bestehen, die auf Tragarmen ausgerichtet angeordnet sind, so daß ein Lichtstrahl der Lichtquelle tangential am Wickel des Kettbaums messen kann. Da sich die Wickeldicke beim Aufwickeln der Fadenschar ändert, sind die Tragarme zum Verschwenken an einer schwenkverstellbaren Tragwelle befestigt, die fadenzulaufseitig etwa auf Höhe der Kettbaumachse und zu dieser parallel angeordnet ist und bei zunehmender Wickeldikke so verstellt wird, daß die Sensoren tangential am Wickelumfang messen können. Die Tragwellenkonstruktion für die Sensoren ist baulich aufwendig und verhindert die gatterseitige bzw. fadenzulaufseitige Anordnung einer Anpreßwalze, die zum Egalisieren des Wickels zweckmäßig ist bzw. erforderlich sein kann.

Daher liegt der Erfindung die Aufgabe zugrunde, ein Verfahren mit den eingangs genannten Verfahrensschritten so zu verbessern, daß korrigierende Eingriffe in die Bewicklung auch während des Bewickeins automatisch erfolgen können, wobei die Möglichkeit der Anwendung einer auf den Wickel des Kettbaums einwirkenden Preßwalze erhalten bleiben soll.

Diese Aufgabe wird durch die im Kennzeichen des Anspruchs 1 angegebenen Verfahrensschritte gelöst.

Für die Erfindung ist zunächst von Bedeutung, daß in der Nähe der Seitenscheiben festgestellt wird, ob dort Anhäufungen von Fäden oder Fadenleerbereiche auftreten. Um dies in eindeutiger Weise durchführen zu können, ist es von weiterer Bedeutung, daß die Meßwerte der Seitenscheibenbereiche mit Meßwerten verglichen werden, die aus einem Mittelbereich gewonnen werden. Dabei liefert der Mittelbereich die Istwerte, mit denen die Meßwerte aus der Nähe der Seitenscheiben verglichen werden. Würden also in der Nähe beider Seitenscheiben Fadenanhäufungen auftreten oder Fadenleerbereiche, so würde ein Vergleich dieser Meßergebnisse aus der Nähe der beiden Seitenscheiben zu Fehlinterpretationen führen. Ergibt sich bei dem erfindungsgemäßen Verfahren, daß ausgleichsbedürftiges Fehlaufwickeln stattfindet, werden Maßnahmen eingeleitet, mit denen das Fehlaufwickeln bzw. die Abweichung beseitigt werden.

Für die Erfindung ist des weiteren von Bedeutung, daß als optische Sensoren optische Abstandssensoren angewendet werden, die in einer Festanordnung verwendet werden können. Die Festanordnung ist bodennah und unterhalb einer Anpreßwalze, die auf den Wickel drückt. Mit der Anpreßwalze wird der Wickel egalisiert. Da die Anpreßwalze im Wickelsinn vor den Sensoren angeordnet ist, wird entsprechend Einfluß auf das Meßergebnis genommen. Vor allem die Meßwerte aus dem Mittelbereich, welche die Grundlage des Meßwertvergleichs bilden, werden geglättet.

Die die Abweichungen beseitigenden Maßnahmen sind unterschiedlich, je nach Art des Bewickeln und des Kettbaums. Häufig wird ein Changieren durchgeführt, bei dem also die Fadenschar zwischen den Seitenscheiben geringfügig hin- und herbewegt wird, um einen gleichmäßigen Wicklungsaufbau zu erreichen, bei dem sich die aufgewickelten Fäden insbesondere nicht ineinanderwickeln und damit verklemmen. In diesem Fall kann das Verfahren vorteilhafterweise dahingehend modifiziert werden, daß als die Abweichungen beseitigende Maßnahme eine Changierung des Kettbaums, einer Schärtrommel oder eines Scherenkamms verändert wird. Eine Changierung des Kettbaums oder der Schärtrommel wird vor allem erfolgen, wenn andere Maßnahmen nicht möglich sind. Das ist beispielsweise beim Schären der Fall, weil hier für das Umwickeln der Fadenschar von der Schärtrommel auf den Kettbaum ein Scherenkamm üblicherweise nicht eingesetzt wird. Ist hingegen ein Scherenkamm vorhanden, kann die Changierung des Scherenkamms verändert werden. Scherenkämme werden beim Zetteln eingesetzt, wenn die Fadenschar von den Spulen eines Spulengatters auf den Kettbaum aufgewickelt wird.

Ein Changieren des Kettbaums oder der Schärtrommel oder des Scherenkamms gleicht Fehler aus, die in gleichem Maße an jeder Seitenscheibe auftreten. Beispielsweise kann die Changierung vergrößert werden, wenn nahe beiden Seitenscheiben Fadenleerbereiche entstehen. Eine Vergrößerung der Changierung führt dann zu einer besseren Verteilung der Fäden über die gesamte Kettbaumbreite. Statt einer Veränderung einer Changierung kann dieselbe Wirkung beim Zetteln auch dadurch erreicht werden, daß als die Abweichungen beseitigende Maßnahme der Scherenkamm breiter oder schmaler eingestellt wird. Infolgedessen wird die Fadenschar breiter oder schmaler zugeführt und es kommt zum Ausgleich von Fadenleerbereichen, die an beiden Seitenscheiben des Kettbaums auftreten, oder es werden Fadenanhäufungen an den beiden Seitenscheiben des Kettbaums vermieden.

Das Verfahren kann vorteilhafterweise so durchgeführt werden, daß als die Abweichungen beseitigende Maßnahme der Kettbaum und/oder der Scherenkamm zum Kettbaum achsparallel verschoben eingestellt wird oder werden. Es findet jeweils eine Verstellung der Relativlage der Seitenscheiben des Kettbaums zur Fadenschar statt, wobei das Einstellen des Kettbaums stets möglich ist, das Einstellen des Scherenkamms jedoch nur beim Zetteln. In allen Fällen werden Fehler vermieden, bei denen es an der einen Seitenscheibe zu Fadenanhäufungen kommt, während an der anderen Seitenscheibe des Kettbaums Fadenleerbereiche entstehen.

Es ist des weiteren von Vorteil, das Verfahren so durchzuführen, daß es automatisch abgebrochen wird, wenn bei Changierung null und/oder minimaler Scherenkammbreite mindestens ein Meßwert eines Seitenscheibenbereichs über dem Meßwert des Mittelbereichs liegt, oder wenn bei maximaler Scherenkammbreite und/oder maximaler Changierung wenigstens ein Meßwert eines Seitenscheibenbereichs unter dem Meßwert des Mittelbereichs liegt. Wenn bei Changierung null mindestens ein Meßwert eines Seitenscheibenbereichs über dem Meßwert des Mittelbereichs liegt, liegt eine Fadenanhäufung vor, kann jedoch durch eine Verminderung der Changierung nicht mehr beeinflußt werden. Ebenso verhält es sich, wenn minimale Scherenkammbreite eingestellt ist. In diesem Fall ist die Baumbreite für die Fadenschar zu gering. Wenn bei maximaler Scherenkammbreite wenigstens ein Meßwert des Seitenscheibenbereichs unter dem Meßwert des Mittelbereichs liegt, ist ein Fadenleerbereich aufgetreten, der durch Vergrößerung der Scherenkammbreite nicht beeinflußt werden kann. Dasselbe gilt für den Fall, daß eine maximale Changierung bereits eingestellt wurde. In beiden Fällen ist die Breite des Fadenbandes nicht groß genug, um den Kettbaum gleichmäßig zu bewickeln.

Das Verfahren kann so durchgeführt werden, daß die Ermittlung von Abweichungen über die Dicke des Wickels intervallweise verteilt erfolgt, und daß in den Intervallpausen die Abweichungen beseitigende Maßnahmen und deren Reaktionen erfolgen. Es erfolgt damit abschnittsweises Messen und Einstellen. Das reicht in der Regel aus und es werden keine aufwendigen Mittel benötigt, um bei gleichzeitigem Messen und Korrigieren Fehler zu vermeiden.

Die Erfindung bezieht sich auf eine Vorrichtung zum Bewickeln eines Kettbaums mit den Merkmalen des Oberbegriffs des Anspruchs 7.

Für diese aus der DE-A-34 04 255 bekannte Vorrichtung gelten die oben beschriebenen Nachteile.

Der Erfindung liegt die Aufgabe zugrunde, eine Vorrichtung mit den Merkmalen des Oberbegriffs des Anspruchs 7 so zu verbessern, daß korrigierende Eingriffe in die Bewicklung auch während des Bewickelns automatisch erfolgen können, wobei die Möglichkeit der Anwendung einer auf den Wickel des Kettbaums einwirkenden Preßwalze erhalten bleiben soll.

Diese Aufgabe wird durch die Merkmale des Kennzeichens des Anspruchs 7 gelöst.

Es sind optische Abstandssensoren vorhanden, deren Meßstrahlen jeweils so auf den Wickel des Kettbaums gerichtet sind, daß eine Verstellung bei wachsender Wickeldicke nicht nötig ist. Die Abstandssensoren können also in einer Festanordnung vorhanden sein, und zwar dort, wo sie nicht weiter stören, nämlich unterhalb des Raums für eine Anpreßwalze. Die Anpreßwalze drückt auf den Wickel des Kettbaums und egalisiert den Wickel, wobei sie auf die auflaufenden Fäden drückt. Dabei ist sie in Fadenlaufrichtung vor den Abstandssensoren angeordnet, so daß sich die Egalisierung des Wickels wie vorbeschrieben auswirken kann. Vor allem aber sind die Anpreßwalze und die Abstandssensoren in einem Bereich angeordnet, wo sie die Entnahme des bewickelten Kettbaums nicht stören, nämlich fadenauflaufseitig bzw. gatterseitig. Der Kettbaum kann dementsprechend auf der der Anpreßwalze abgewendeten Seite der Vorrichtung unbehindert entnommen und eingelegt werden.

Die optischen Abstandssensoren ermöglichen ein berührungsloses Messen und können mit einfach aufgebauten Auswertungseinheiten zusammenwirken. Die optischen Abstandssensoren sind reaktionsschnell und liefern hochgenaue Meßwerte.

Die die Wickeldicke erfassenden Sensoren sind gemeinsam mit dem Wickeldickensensor Meßwertgeber, deren Meßwerte von einer Auswertungseinheit im Sinne der Ermittlung von Differenzen der Meßwerte zugeführt werden. Mit der Auswertungseinheit ist es möglich, die Stelleinrichtung dahingehend zu beeinflussen, daß die Relativlage der Seitenscheiben und der Fadenschar während der Bewicklung automatisch beeinflußt werden kann.

Die Vorrichtung kann so ausgebildet sein, daß die Stelleinrichtung eine Axialeinstelleinrichtung und/oder eine Changiereinrichtung des Kettbaums und/oder einer Schärtrommel beaufschlagt. Derartige Ausbildungen sind bei einer Vielzahl von Wickelmaschinen einzusetzen, und zwar sowohl beim Zetteln, wie auch beim Schären.

Beim Zetteln wird die Vorrichtung vorteilhafterweise dahingehend ausgebildet, daß die Stelleinrichtung die Changierung eines Scherenkamms und/oder dessen Relativstellung parallel zum Kettbaum und/oder die Scherenkammbreite beeinflußt. Die Verstellmittel sind dann weniger aufwendig, weil weniger Masse bewegt werden muß.

Die Vorrichtung kann so ausgebildet werden, daß Meßstrahlen aller Sensoren in derselben Ebene durch die Längsachse des Kettbaums angeordnet sind. Infolgedessen wird in einer Ebene gemessen, in der der Wickel an allen Meßstellen jeweils gleich dick sein muß.

Es ist zweckmäßig, wenn alle Sensoren an einem kettbaumparallelen Träger montiert sind. Dabei können herkömmliche Montagevorrichtungen eingesetzt werden und es wird somit eine zuverlässige Festanordnung erreicht.

Die Erfindung wird anhand eines in der Zeichnung dargestellten Ausführungsbeispiels näher erläutert. Es zeigt:
- Fig. 1: eine Seitenansicht eines teilweise bewickelten Kettbaums, und
- Fig.2: eine Ansicht in Kettbaumlängsrichtung auf eine schematisch dargestellte Zettelmaschine.

Die Zettelmaschine hat einen Kettbaum 10, der von einem Antriebsmotor gedreht wird und dabei eine Fadenschar 11 aufwickelt. Die Fadenschar 11 besteht aus einer Vielzahl von Fäden, die von Spulen eines Spulengatters abgewickelt werden. Die Fadenschar 11 durchläuft einen Scherenkamm 13 und wird dem Wickelbaum 10 über eine Umlenkwalze 15 zugeführt. Der Kettbaum 10 hat eine Kettbaumachse 10', die beidseitig von je einer Seitenscheibe 12 begrenzt ist. Außenseitig von jeder Seitenscheibe 12 sind Flanschmittel 16 zur Drehlagerung des Kettbaums 10 vorhanden, an denen ein nicht dargestellter Motor angreift. Der Scherenkamm 13 sorgt für eine geordnete Zuführung der Fäden der Fadenschar 11 zur Umlenkwalze 15. In jede Scherenkammlücke wird eine vorbestimmte Anzahl von Fäden eingelegt, so daß die den Scherenkamm 13 verlassenden Fadenabschnitte jeweils geordnet nebeneinander liegen und so auch auf die Umlenkwalze 15 und damit auf den Kettbaum 10 auflaufen. Fig.2 zeigt den Verlauf der Fadenschar zu Beginn des Wickelvorgangs mit einem Fadenscharabschnitt 11' sowie gegen Ende des Bewicklungsvorgangs mit einem Fadenscharabschnitt 11". Beginnend bei 11' wird der Wickel lagenweise aufgebaut, bis der Durchmesser der Seitenscheibe 12 eine weitere Bewicklung nicht mehr zuläßt. Zwischen den Seitenscheiben 12 muß eine ordnungsgemäße Bewicklung dahingehend erfolgen, daß die praktisch kettbaumbreite Fadenschar 11 im Mittel mit ihrer Mitte über der Mitte zwischen beiden Seitenscheiben 12 liegt. Dabei ist zu berücksichtigen, daß üblicherweise eine Changierung der Fadenschar stattfindet, so daß bei aufeinanderliegenden Fadenscharen die Fäden nicht genau übereinanderliegen, sondern seitlich versetzt aufgewickelt sind. Es ergibt sich ein stabilerer Aufbau des Wickels 15. Bei einem solchen Aufbau wird verhindert, daß die unter Wickelspannung stehenden auflaufenden Fäden sich zwischen die bereits aufgewickelten Fäden einschneiden. Zur weiteren Vergleichmäßigung des Wikkelaufbaus ist in Fig.2 dargestellt, daß die auflaufenden Fäden des Fadenscharabschnitts 11' von einer Anpreßwalze 17 angedrückt werden.

Herkömmlicherweise macht das Einstellen des exakten Fadenzulaufs Schwierigkeiten. Die Anfangslage der Fadenschar 11 zwischen den Seitenscheiben 12 kann nach Augenmaß eingestellt werden, oder es werden meßtechnische Hilfsmittel benutzt, mit denen die Relativlage zwischen dem Kettbaum 10 und Fadenschar 11 in Achsrichtung des Kettbaums eingestellt wird. Trotzdem kann es dazu kommen, daß die seitenscheibennahen Fäden der Fadenschar 11 gegen die Seitenscheibe 12 laufen oder sich von dieser entfernen. Das ist insbesondere möglich, wenn changiert wird. Ein solches Changieren wird beispielsweise erreicht, indem der Kettbaum 10 in seiner Achsrichtung geringfügig hin- und herbewegt wird. Stattdessen oder zugleich ist es auch möglich, die Fadenschar hin- und herzubewegen. Hierzu kann Einfluß auf die Schärtrommel oder auf den Scherenkamm 13 genommen werden. Fig.2 zeigt einen Motor M1, mit dem der Scherenkamm 13 breiter oder schmaler gestellt werden kann, um die Breite des Scherenkamms 13 auf die zwischen den Seitenscheiben 12 verfügbare Kettbaumbreite einstellen zu können. M2 bezeichnet einen Motor, mit dem der Scherenkamm 13 vertikal zur Darstellungsebene insgesamt und in seiner Breite verstellt werden kann, um die Relativlage der Seitenscheiben 12 und der Fadenschar 11 beeinflussen zu können. Damit wird beispielsweise die Mitte der Fadenschar 11 auf die zwischen den Seitenscheiben 12 gelegene Mitte des Kettbaums eingestellt. Mit dem Motor M2 kann die Changierung grundsätzlich zwar auch bewirkt werden, vorteilhafter zum Changieren des Scherenkamms 13 ist jedoch ein besonderer dritter Motor, der nicht dargestellt wurde. Die Ansteuerung der beschriebenen Motoren für den Scherenkamm 13 und für den Kettbaum 10 erfolgt von einer nicht dargestellten Auswertungseinheit, die mit Sensoren 14,14' zusammenwirkt. Die Meßwerte der Sensoren 14,14' beeinflussen über die Auswertungseinheit eine die Relativlage der Seitenscheiben 12 und der Fadenschar 11 beeinflussende Stelleinrichtung, beispielsweise den Stellmotor zum Changieren mit dem Scherenkamm 13.

Ungenauigkeiten bei der Einstellung, das Verhalten der Fadenschar 11 beim Aufwickeln und das Verhalten des Kettbaums 10 beim Aufwickeln können dazuführen, daß sich der Wickel 15 abweichend von der Idealvorstellung ausbildet. Fig.1 zeigt die beiden grundsätzlichen Möglichkeiten eines falschen Wikkelaufbaus. Nahe den Seitenscheiben 12 können sich Fadenanhäufungen bilden, die zu einem ansteigenden Wickelumfang 18 führen. Es können sich aber auch Fadenleerbereiche 19 einstellen, die in der Nähe der Seitenscheiben 12 zu einem abfallenden Wickelumfang 20 führen. Beide Erscheingungsformen sind mit den Sensoren 14 zu erfassen. Die Sensoren 14 sind optische Abstandssensoren und geben dem jeweiligen Abstand entsprechende Meßwerte ab. Da die vorbeschriebenen Phänomene an beiden Seitenscheiben 12 auftreten können, sind in unmittelbarer Nachbarschaft dieser Seitenscheiben jeweils Messungen erforderlich.

Zwischen den Meßstellen der Sensoren 14 ist ein Wickeldickensensor 14' vorhanden, der beispielsweise genau auf der Mitte zwischen den beiden Seitenscheiben 12 mißt. Alle Sensoren 14,14' sind in gleicher Weise angeordnet, messen also an derselben Umfangsstelle des Wickels 15 bzw. nehmen zu einem beliebigen Radialstrahl des Kettbaums 10 dieselbe Winkelstellung ein. Das ist in Fig.2 dargestellt, die einen Träger 21 zur Montage der Sensoren 14,14' zeigt. Die Montagevorrichtung wurde nicht ausgeführt, da sie beliebig ist. Die radial angeordneten Sensoren 14,14' erzeugen jeweils einen Meßstrahl 22 und alle Meßstrahlen 22 liegen in derselben Ebene durch die Längsachse des Kettbaums 10.

Wenn die Meßwerte der Sensoren 14 von dem Meßwert des Wickeldickensensors 14' abweichen, ist Handlungsbedarf gegeben. Es müssen Maßnahmen erfolgen, mit denen die Abweichungen beseitigt werden können. Dabei spielt es keine Rolle, daß der Istwert der Wickeldicke mit einem Mitteldickensensor 14' gemessen wird. Die Auswertungseinheit ist in der Lage, die erforderlichen Meßwertumformungen für die erforderliche Auswertung vorzunehmen.

Die jeweils einzuleitenden Maßnahmen zur Beseitigung der Abweichungen der Wickeldicke nahe den Seitenscheiben 12 hängen von dem jeweils durchgeführten Wickelverfahren ab. Die Regeleinrichtung, welche von den Sensoren, der Auswertungseinheit und den Stellmitteln gebildet wird, ist in der Lage, den jeweiligen Fehler zu erkennen und zu dessen Beseitigung geeignete Maßnahmen automatisch durchzuführen.

Wird eine Wickelumfangsänderung nur nahe einer Seitenscheibe 12 festgestellt, liegt also nur ein ansteigender Wikkelumfang 18 oder ein abfallender Wickelumfang 20 als einziger vor, so wird der Scherenkamm 13 in der Richtung des abfallenden Wickelumfangs oder gegen die Richtung des ansteigenden Wickelumfangs verschoben. Sind nahe jeder Seitenscheibe 12 jeweils ansteigende oder abfallende Wickelumfänge vorhanden, so wird der Scherenkamm 13 breiter oder schmaler eingestellt. Ist an einer der Seitenscheiben 12 ein ansteigender Wickelumfang 18 und an der anderen Seitenscheibe 12 ein abfallender Wickelumfang 20 vorhanden, so wird der Scherenkamm 13 in Richtung des abfallenden Umfangs 20 verstellt.

Alternativ kann bei beidseitig ansteigendem Wickelumfang 18 oder abfallenden Wickelumfang 20 die mit dem Scherenkamm 13 durchgeführte Changierung verändert werden, bei ansteigendem Wickelumfang 18 verkleinert und abfallendem Wickelumfang 20 vergrößert.

Beim Schären mit anschließendem Bäumen, also mit anschließendem Umwickeln der Fadenschar von der Schärtrommel auf den Kettbaum 10, können korrigierende Maßnahmen durch Einflußnahme auf die Position eines Scherenkamms nicht durchgeführt werden, da ein solcher üblicherweise nicht eingesetzt wird. Trotzdem sind korrigierende Maßnahmen möglich, indem durch Einflußnahme auf die Stellung des Kettbaums 10 die Relativlage zwischen Kettbaum 10 und Fadenschar 11 geändert wird. Wird nur nahe einer der Seitenscheiben 12 eine Anhäufung oder ein Fadenleerbereich festgestellt, also ein ansteigender bzw. ein abfallender Wickelumfang 18 bzw. 20, so kann der Kettbaum 10 verschoben werden. Bei abfallendem Wickelumfang 20 vom Fadenleerbereich 19 weg und bei ansteigendem Wickelumfang 18 in Richtung auf die Anhäufung. Treten auf beiden Seiten Anhäufungen bzw. Fadenleerbereiche auf, so lassen sich auch diese Fälle durch Änderung der Changierung der Schärtrommel abstellen. Ist an einer Seitenscheibe 12 ein Fadenleerbereich 19 ausgebildet und an der gegenüberliegenden Seitenscheibe 12 eine Anhäufung, so wird der Kettbaum 10 in Richtung zur Anhäufung verlagert. Infolgedessen werden nahe der Seitenscheibe 12 mit Fadenleerbereich 19 mehr Fäden aufgewickelt, so daß der Fadenleerbereich 19 verschwindet, und gegenüber werden weniger Fäden aufgewickelt, so daß die Anhäufung verschwindet.

Die für das Schären vorbeschriebenen Maßnahmen können auch bei einer Zettelmaschine gemäß den Fig.1,2 angewendet werden, entweder ausschließlich oder in Ergänzung zu den Maßnahmen mit dem Scherenkamm 13.

Wenn beim Schären an beiden Seitenscheiben 12 jeweils Anhäufungen oder Fadenleerbereiche 19 auftreten, nützt eine Verstellung des Kettbaums 10 nicht, falls beide Wickelfehler gleich groß sind. In diesem Fall muß auf die Changierung Einfluß genommen werden, indem sie beim Auftreten von Anhäufungen verkleinert und beim Auftreten von Fadenleerbereichen 19 vergrößert wird.

Bei beiden vorbeschriebenen Wickelverfahren kann es vorkommen, daß die Changierung null ist oder daß minimale Scherenkammbreite eingestellt wurde und trotzdem ein Meßwert eines Seitenscheibenbereichs über dem Meßwert des Mittelbereichs liegt. In diesem Fall ist die Bandbreite der Fadenschar zu groß eingestellt, also nicht kettbaumbreit. Es müssen dann Maßnahmen getroffen werden, um eine entsprechende Anpassung zu erreichen, wozu der Wickelvorgang unterbrochen wird. In einem solchen Fall veranlaßt die Auswertungseinheit eine entsprechende Anzeige nach Stillsetzen der Automatik. Der Wickelvorgang bzw. die Anlage wird ebenfalls abgestellt und es erfolgt eine Anzeige, wenn die Changierung maximal ist bzw. wenn die maximale Scherenkammbreite eingestellt wurde und wenigstens ein Meßwert eines Seitenscheibenbereichs unter dem Meßwert des Mittelbereichs liegt. Auch in diesem Fall ist eine Veränderung der Stelleinrichtung im Sinne einer Fehlerbeseitigung nicht mehr möglich. Vielmehr muß die Breite der Fadenschar 11 in Bezug auf den Abstand der Seitenscheiben 12 voneinander vergrößert werden.

Die vorbeschriebenen Sensoren 14,14' tasten den Wickelumfang kontinuierlich ab und dementsprechend ist auch eine kontinuierliche Regelung möglich. Andererseits ist es aber auch möglich, die Auswertung, das Messen der Wickeldicke intervallweise zu unterbrechen bzw. die Ermittlung von Abweichungen der Meßwerte der Seitenscheibenbereiche über die Dikke des Wickels 15 intervallweise zu verteilen. In den Intervallpausen können dann die etwa ermittelten Abweichungen beseitigt werden, indem die vorbeschriebenen Maßnahmen durchgeführt werden. Dieses Verfahren ist insbesondere vorteilhaft, um den apparativen Regelaufwand zu verringern. Es ist notwendig, um Fehler zu beseitigen, die den Regelbereich der Automatik überschreiten.

Mit den vorbeschriebenen drei Sensoren 14,14' kann die Zylindrizität des Wickels 15 fortlaufend überprüft und nachgestellt werden, so daß auch eine visuelle Überwachung und manuelle Nachstellung des Bewickeins eines Kettbaums entfällt.

## Patentansprüche

1. Verfahren zum Bewickeln eines Kettbaums (10), bei dem eine Fadenschar (11) zwischen Seitenscheiben (12) des Kettbaums (10) praktisch kettbaumbreit aufgewickelt wird, bei dem die Relativlage der Seitenscheiben (12) des Kettbaums (10) zur Fadenschar (11) meßtechnisch erfaßt wird und eine dementsprechende Ausrichtung beider erfolgt, bei dem während des Aufwickelns insbesondere von der Ausrichtung abweichende Relativlagen korrigiert werden, indem die Wickeldicke jeweils in der Nähe der Seitenscheiben (12) sowie dazwischen mit optischen Sensoren (14) gemessen wird, wonach die Meßwerte der Seitenscheibenbereiche mit den Meßwerten aus dem Mittelbereich verglichen werden, und wonach im Falle von Abweichungen der Meßwerte der Seitenscheibenbereiche von denen des Mittelbereichs diese Abweichungen beseitigende Maßnahmen erfolgen, wobei die auf den Kettbaum (10) auflaufenden Fäden von einer Anpreßwalze (17) angedrückt werden, und daß als optische Sensoren (14,14') optische Abstandssensoren mit unterhalb der Anpreßwalze (17) fester Anordnung angewendet werden, **dadurch gekennzeichnet, daß** die Anpreßwalze fadenauflaufseitig, d.h. im Wickelsinn vor den Sensoren angeordnet ist.

2. Verfahren nach Anspruch 1, **dadurch gekennzeichnet, daß** als die Abweichungen beseitigende Maßnahme eine Changierung des Kettbaums (10), einer Schärtrommel oder eines Scherenkamms (13) verändert wird.

3. Verfahren nach Anspruch 1 oder 2, **dadurch gekennzeichnet, daß** als die Abweichungen beseitigende Maßnahme der Scherenkamm (13) breiter oder schmaler eingestellt wird.

4. Verfahren nach Anspruch 1,2 oder 3, **dadurch gekennzeichnet, daß** als die Abweichungen beseitigende Maßnahme der Kettbaum (10) und/oder der Scherenkamm (13) zum Kettbaum achsparallel verschoben eingestellt wird oder werden.

5. Verfahren nach Anspruch 1,2,3 oder 4, **dadurch gekennzeichnet, daß** es automatisch abgebrochen wird, wenn bei Changierung null und/oder minimaler Scherenkammbreite mindestens ein Meßwert eines Seitenscheibenbereichs über dem Meßwert des Mittelbereichs liegt, oder wenn bei maximaler Scherenkammbreite und/oder maximaler Changierung wenigstens ein Meßwert eines Seitenscheibenbereichs unter dem Meßwert des Mittelbereichs liegt.

6. Verfahren nach Anspruch 1,2,3,4 oder 5, **dadurch gekennzeichnet, daß** die Ermittlung von Abweichungen über die Dicke des Wickels (15) intervallweise verteilt erfolgt, und daß in den Intervallpausen die Abweichungen beseitigende Maßnahmen und deren Reaktionen erfolgen.

7. Vorrichtung zum Bewickeln eines Kettbaums (10) mit einer Fadenschar (11), mit einer die Relativlage von Seitenscheiben (12) des Kettbaums (10) zur Fadenschar (11) erfassenden Meßeinrichtung, deren Meßergebnisse von einer die Relativlage der Seitenscheiben (12) und der Fadenschar (11) beeinflussenden Stelleinrichtung verwertbar sind, mit die Wickeldicke in der Nähe der Seitenscheiben (12) erfassenden optischen Sensoren (14), zwischen denen ein Istwerte liefernder optischer Wickeldickensensor (14') angeordnet ist, und mit einer Differenzen der Meßwerte der die Wickeldicke erfassenden Sensoren (14) einerseits und des Wickeldickensensors (14') andererseits ermittelnden Auswertungseinheit, deren Auswertungsergebnisse von der Stelleinrichtung zur Beeinflussung der Relativlage der Seitenscheiben (12) und der Fadenschar (11) während der Bewicklung verwertbar sind, wobei die auf den Kettbaum (10) auflaufenden Fäden von einer Anpreßwalze (17) angedrückt sind, und daß unterhalb der Anpreßwalze (17) optische Abstandssensoren fest angeordnet sind, **dadurch gekennzeichnet, daß** die Anpreßwalze fadenauflaufseitig, dh.im Wickelsinn vor den Sensoren angeordnet ist.

8. Vorrichtung nach Anspruch 7, **dadurch gekennzeichnet, daß** die Stelleinrichtung eine Axialeinstelleinrichtung und/oder eine Changiereinrichtung des Kettbaums (10) und/oder einer Schärtrommel beaufschlagt.

9. Vorrichtung nach Anspruch 7 oder 8, **dadurch gekennzeichnet, daß** die Stelleinrichtung die Changierung eines Scherenkamms (13) und/oder dessen Relativstellung parallel zum Kettbaum (10) und/oder die Scherenkammbreite beeinflußt.

10. Vorrichtung nach Anspruch 7,8 oder 9, **dadurch gekennzeichnet, daß** Meßstrahlen aller Sensoren in derselben Ebene durch die Längsachse des Kettbaums (10) angeordnet sind.

11. Vorrichtung nach Anspruch 7,8,9 oder 10, **dadurch gekennzeichnet, daß** alle Sensoren (14,14') an einem kettbaumparallelen Träger (21) montiert sind.

## Claims

1. Method of winding onto a warp beam (10), wherein a yarn sheet (11) is wound on practically over the width of the warp beam between side discs (12) of the warp beam (10), wherein the relative position of the side discs (12) of the warp beam (10) with respect to the yarn sheet (11) is detected by measuring technology and the two are aligned accordingly, wherein, during winding, particularly relative positions which deviate from the alignment are corrected in that the winding thickness in each case in the proximity of the side discs (12) and therebetween is measured by optical sensors (14), the measurement values of the side disc regions are subsequently compared with the measurement values from the middle region, and in the event of deviations of the measurement values of the side disc regions from those of the middle region actions to correct these deviations are then implemented, wherein the threads running onto the warp beam (10) are pressed by a pressing roller (17), and that [sic] optical distance sensors fixedly arranged below the pressing roller (17) are used as optical sensors (14, 14'), **characterised in that** the pressing roller is disposed on the thread run-on side, ie. upstream of the sensors in the winding direction.

2. Method according to claim 1, **characterised in that** one action to correct deviations is changing the traversing of the warp beam (10), of a warp cylinder or of a warping comb (13).

3. Method according to claim 1 or 2, **characterised in that** one action to correct deviations is setting the warping comb (13) wider or narrower.

4. Method according to claim 1, 2 or 3, **characterised in that** one action to correct deviations is setting the warp beam (10) and/or the warping comb (13) displaced in an axially parallel manner with respect to the warp beam.

5. Method according to claim 1, 2, 3 or 4, **characterised in that** it is automatically interrupted if, during traversing of zero and/or minimal warping comb width, at least one measurement value of a side disc region is higher than the measurement value of the middle region, or if, in the case of maximum warping comb width and/or maximum traversing, at least one measurement value of a side disc region is lower than the measurement value of the middle region.

6. Method according to claim 1, 2, 3, 4 or 5, **characterised in that** the detection of deviations over the thickness of the winding (15) is carried out at intervals, and that actions to correct deviations and the reactions thereto take place in the pauses between the intervals.

7. Device for winding a yarn sheet (11) onto a warp beam (10), having a measuring device detecting the relative position of side discs (12) of the warp beam (10) with respect to the yarn sheet (11), the measuring results of which measuring device can be used by an adjusting device influencing the relative position of the side discs (12) and the yarn sheet (11), having optical sensors (14) detecting the winding thickness in the proximity of the side discs (12), between which optical sensors is disposed an optical winding-thickness senor (14') supplying actual values, and having an evaluation unit determining differences in the measurement values of the senors (14) detecting the winding thickness on the one hand and of the winding thickness sensor (14') on the other hand, the evaluation results of which evaluation unit can be used by the adjusting device in order to influence the relative position of the side discs (12) and the yarn sheet (11) during winding, wherein the threads running onto the warp beam (10) are pressed by a pressing roller (17) and that [sic] optical distance sensors are fixedly disposed below the pressing roller (17), **characterised in that** the pressing roller is disposed on the thread run-on side, ie. upstream of the sensors in the winding direction.

8. Device according to claim 7, **characterised in that** the adjusting device acts upon an axial setting device and/or a traversing device of the warp beam (10) and/or of a warp cylinder.

9. Device according to claim 7 or 8, **characterised in that** the adjusting device influences the traversing of a warping comb (13) and/or the relative position thereof parallel to the warp beam (10) and/or the warping comb width.

10. Device according to claim 7, 8 or 9, **characterised in that** measuring beams of all sensors lie in the same plane through the longitudinal axis of the warp beam (10).

11. Device according to claim 7, 8, 9 or 10, **characterised in that** all sensors (14, 14') are mounted on a carrier (21) parallel to the warp beam .

## Revendications

1. Procédé pour le bobinage d'une ensouple (10), dans lequel on enroule une portée de fils (11) entre les disques latéraux (12) de l'ensouple (10) pratiquement sur la largeur de l'ensouple, dans lequel on enregistre, à l'aide d'une technique de mesure, la position relative des disques latéraux (12) de l'ensouple (10) par rapport à la portée de fils (11) et on procède à un alignement correspondant des deux cités, dans lequel, au cours de l'enroulement, en particulier au cours de l'alignement, on corrige des positions relatives qui dévient, dans lequel on mesure l'épaisseur de l'enroulement respectivement à proximité des disques latéraux (12) et entre ces derniers avec des capteurs optiques (14), et on compare ensuite les valeurs de mesure des zones proches des disques latéraux avec les valeurs de mesure de la zone médiane et après quoi, dans le cas de déviation des valeurs de mesure des zones proches des disques latéraux par rapport à celles de la zone médiane, on prend des mesures s'opposant à ces déviations, dans lequel on presse les fils soumis à un renvidage sur l'ensouple (10) à l'aide d'un rouleau de pression (17), et dans lequel on utilise, à titre de capteurs optiques (14, 14'), des capteurs de distance optiques disposés à demeure en dessous du rouleau de pression (17), **caractérisé en ce que** le rouleau de pression est disposé du côté renvidage des fils c'est-à-dire dans le sens de l'enroulement devant les capteurs.

2. Procédé selon la revendication 1, **caractérisé en ce que**, à titre de mesures s'opposant aux déviations, on modifie un déplacement en va-et-vient de l'ensouple (10), d'un tambour d'ourdissoir ou d'un peigne zigzag (13).

3. Procédé selon la revendication 1 ou 2, **caractérisé en ce que**, à titre de mesures s'opposant aux déviations, on règle le peigne zigzag (13) pour le rendre plus large ou plus étroit.

4. Procédé selon la revendication 1, 2 ou 3, **caractérisé en ce que**, à titre de mesures s'opposant aux déviations, on règle l'ensouple (10) et/ou le peigne zigzag (13) soumis à un déplacement parallèle à l'axe par rapport à l'ensouple.

5. Procédé selon la revendication 1, 2, 3 ou 4, **caractérisé en ce qu'**il est interrompu de manière automatique lorsque, lors d'un déplacement nul en va-et-vient et/ou dans le cas d'une largeur minimale du peigne zigzag, au moins une valeur de mesure de la zone proche des disques latéraux est supérieure à la valeur de mesure de la zone médiane, ou bien lorsque, dans le cas d'une largeur maximale du peigne zigzag et/ou d'un déplacement maximal en va-et-vient, au moins une valeur de mesure d'une zone proche des disques latéraux est inférieure à la valeur de mesure de la zone médiane.

6. Procédé selon la revendication 1, 2, 3, 4 ou 5, **caractérisé en ce que** la détermination de déviations sur l'épaisseur de l'enroulement (15) a lieu par intervalles et **en ce que** la prise des mesures s'opposant aux déviations ainsi que leurs réactions ont lieu dans les pauses d'intervalles.

7. Dispositif pour le bobinage d'une ensouple (10) avec une portée de fils (11), comprenant un dispositif de mesure qui enregistre la position relative des disques latéraux (12) de l'ensouple (10) par rapport à la portée de fils (11), dont les résultats de mesure peuvent être évalués par un dispositif de réglage influençant la position relative des disques latéraux (12) et de la portée de fils (11) ; des capteurs optiques (14) enregistrant l'épaisseur de l'enroulement à proximité des disques latéraux (12), entre lesquels est disposé un capteur de l'épaisseur de l'enroulement (14') procurant des valeurs de consigne ; et une unité d'évaluation déterminant des différences de valeurs de mesure des capteurs (14) enregistrant l'épaisseur de l'enroulement d'une part et du capteur de l'épaisseur de l'enroulement (14') d'autre part, dont les résultats d'évaluation peuvent être évalués au cours du bobinage par le mécanisme de réglage pour influencer la position relative des disques latéraux (12) et de la portée de fils (11), dans lequel les fils soumis à un renvidage sur l'ensouple (10) sont pressés à l'aide d'un rouleau de pression (17), et dans lequel des capteurs de distance optiques sont disposés à demeure en dessous du rouleau de pression (17), **caractérisé en ce que** le rouleau de pression est disposé du côté renvidage des fils c'est-à-dire dans le sens de l'enroulement devant les capteurs.

8. Dispositif selon la revendication 7, **caractérisé en ce que** le mécanisme de réglage agit sur un mécanisme de réglage axial et/ou sur un mécanisme de déplacement en va-et-vient de l'ensouple (10) et/ou d'un tambour d'ourdissoir.

9. Dispositif selon la revendication 7 ou 8, **caractérisé en ce que** le mécanisme de réglage influence le déplacement en va-et-vient d'un peigne zigzag (13) et/ou la position relative de ce dernier parallèlement à l'ensouple (10) et/ou la largeur du peigne zigzag.

10. Dispositif selon la revendication 7, 8 ou 9, **caractérisé en ce que** les rayons de mesure de tous les capteurs sont disposés dans un même plan passant par l'axe longitudinal de l'ensouple (10).

11. Dispositif selon la revendication 7, 8, 9 ou 10, **caractérisé en ce que** tous les capteurs (14, 14') sont montés sur un support (21) parallèle à l'ensouple.
